# EUROPÄISCHE PATENTSCHRIFT

(11) **EP 1 861 898 B1**
(45) Veröffentlichungstag und Bekanntmachung des Hinweises auf die Patenterteilung: **19.05.2010**
(21) Anmeldenummer: 06723586.1
(22) Anmeldetag: 21.03.2006
(51) Int. Cl.: H01R 13/631, H01R 9/05

(54) **STECKVERBINDER**
PLUG CONNECTOR
CONNECTEUR ENFICHABLE

(30) Priorität: 22.03.2005 DE 102005013282
(43) Veröffentlichungstag der Anmeldung: 05.12.2007
(73) Patentinhaber: Rosenberger Hochfrequenztechnik GmbH & Co. KG, 83413 Fridolfing (DE)
(72) Erfinder: BLAKBORN, Willem, 83334 Inzell (DE); FREUNDT, Jens-Peter, 24568 Kaltenkirchen (DE)
(74) Vertreter: Kandlbinder, Markus Christian
(86) Internationale Anmeldenummer: PCT/EP2006/002575
(87) Internationale Veröffentlichungsnummer: WO 2006/100035

(56) Entgegenhaltungen:
- EP-A- 0 928 047
- EP-A- 1 361 629
- DE-A1- 19 641 001
- US-A- 4 909 748

## Beschreibung

Die vorliegende Erfindung betrifft einen Steckverbinder mit einem Gehäuse und wenigstens zwei elektrischen, jeweils eine Längsachse aufweisenden Kontaktelementen, die an einer Steckseite des Gehäuses an vorbestimmten Positionen und mit jeweiliger Längsachse parallel zu einer Steckrichtung des Steckverbinders ausgerichtet angeordnet sind, gemäß dem Oberbegriff des Anspruchs 1.

Zum Herstellen einer elektrischen Verbindung zwischen mehreren Kabelenden einerseits, die jeweils mit entsprechenden Kontaktelementen, wie beispielsweise Koaxialsteckverbindem, Stift- oder Buchsenkontakten, versehen sind, und mehreren Kabelenden mit entsprechenden komplementären Kontaktelementen, wie beispielsweise Koaxialstecker/-kuppler oder Buchsen-/Stiftkontakt, oder mehreren komplementären Kontaktelementen an einem Gehäuse eines Gerätes andererseits ist es bisher notwendig, jedes einzelnen Kontaktelement-Paar separat manuell zusammen zu stecken. Der Ausdruck "Kontaktelement" bezeichnet hierbei jede Art von Steckkontakt mit einem, zwei oder mehr Leitern, wie beispielsweise Koaxialsteckverbinder in Form von Koaxialstecker und Koaxialbuchse sowie Stiftkontakte und Buchsenkontakte. Mit "komplementäres Kontaktelement" oder "Gegenkontaktelement" wird der jeweils zugehörige Steckkontakt bezeichnet, in den das "Kontaktelement" einsteckbar ist, also beispielsweise ist für den Koaxialstecker als "Kontaktelement" der Koaxialkuppler das "komplementäre Kontaktelement" oder es ist für den Stiftkontakt als "Kontaktelement" der Buchsenkontakt das "komplementäre Kontaktelement". Mit "Steckverbinder" ist hierin ein Bauteil bezeichnet, welches zwei oder mehr "Kontaktelemente" aufweist und der "komplementäre Steckverbinder" weist die zu den "Kontaktelementen" des "Steckverbinders" die entsprechenden "komplementären Kontaktelement" auf. Die mehreren "Kontaktelemente" müssen nicht unbedingt alle gleich sein. Es können beispielsweise auch Koaxialsteckverbinder mit Stift-/Buchsenkontakten gemischt sein. Auch der Typ "Stift" oder "Buchse" muss nicht notwendigerweise für alle "Kontaktelemente" eines "Steckverbinders" identisch sein. Es können stattdessen auch Koaxialkuppler und Koaxialstecker in einem "Steckverbinder" gemischt sein.

Zum elektrischen Verbinden von beispielsweise einer Kfz-Dachantenne, die mehrere Antennen aufweist, beispielsweise eine Mobilfunkantenne und eine GPS-Antenne, mit entsprechenden Geräten, wie beispielsweise einem Mobilfunkgerät und einem GPS-Empfänger, ist es bisher üblich, aus dem Gehäuse der Kfz-Dachantenne Kabel herauszuführen, die an ihren freien Enden mit entsprechenden Kontaktelementen versehen sind. Diese Kontaktelemente werden dann separat und einzeln mit komplementären Kontaktelementen von zu den Geräten weiterführenden Kabeln verbunden. Diese Art der elektrischen Verbindung ist jedoch aufwändig und kostenintensiv. Dokument EP 0928047 offenbart einen Steckverbinder gemäß dem Oberbegriff der Anspruchs 1.

Der Erfindung liegt die Aufgabe zugrunde, einen Steckverbinder der o.g. Art bzgl. Montage und elektrischem Kontakt zu verbessern.

Diese Aufgabe wird erfindungsgemäß durch einen Steckverbinder der o.g. Art mit den in Anspruch 1 gekennzeichneten Merkmalen gelöst. Vorteilhafte Ausgestaltungen der Erfindung sind in den weiteren Ansprüchen beschrieben.

Bei einem Steckverbinder der o.g. Art ist es erfindungsgemäß vorgesehen, dass jedes elektrische Kontaktelement in einer Ebene senkrecht zur Steckrichtung bewegbar in dem Gehäuse angeordnet ist und über wenigstens ein elektrisch isolierendes, elastisches Federelement mit wenigstens einem zweiten elektrischen Kontaktelement elastisch federnd verbunden ist, wobei das elastische Federelement derart angeordnet und ausgebildet ist, dass die elektrischen Kontaktelemente an der jeweiligen vorbestimmten Position bis auf Toleranzabweichungen vorpositioniert sind und von dieser Stelle in der Ebene senkrecht zur Steckrichtung elastisch federnd auslenkbar sind.

Dies hat den Vorteil, dass die Kontaktelemente elastisch schwimmend aufgehängt sind und dadurch toleranzbedingte Abweichungen zwischen den Positionen der elektrischen Kontaktelemente des Steckverbinders und entsprechenden elektrischen komplementären Kontaktelementen bzw. Gegenkontaktelementen in einem komplementären Steckverbinder, in dem die elektrischen komplementären Kontaktelementen bzw. Gegenkontaktelemente starr angeordnet sind, beim Zusammenstecken von Steckverbinder und komplementärem Steckverbinder durch elastische Auslenkung der elektrischen Kontaktelemente des Steckverbinders automatisch ausgeglichen werden und trotz toleranzbedingter Abweichungen der jeweiligen Positionen ein guter elektrischer Kontakt zwischen jeweiligen elektrischen Kontaktelementen von Steckverbinder und komplementärem Steckverbinder sichergestellt ist.

Um einen möglichst flexiblen Toleranzausgleich zur Verfügung zu stellen, sind die elektrischen Kontaktelemente in dem Gehäuse des Steckverbinders derart bewegbar angeordnet, dass die Bewegbarkeit der elektrischen Kontaktelemente in der Ebene senkrecht zur Steckrichtung ein Verkippen und/oder ein translatorisches Parallelverschieben der Längsachsen der elektrischen Kontaktelemente umfasst.

In einer bevorzugten Ausführungsform ist jedes elektrische Kontaktelement als Koaxialsteckverbinder mit einem Innenleiter und einem Außenleiter ausgebildet.

Zur Weiterleitung von Signalen über den Steckverbinder ist jedes elektrische Kontaktelement mit einem Signalleiterelement verbunden, welches jeweils ein elektrisches Kontaktelement mit einer Anschlussstelle für ein Kabel elektrisch verbindet.

Beispielsweise ist jedes Signalleiterelement als Koaxialleitung oder Streifenleitung ausgebildet und weist optional eine elektrische Abschirmung auf.

In einer besonders bevorzugten Ausführungsform sind alle Signalleiterelemente ausgehend von dem jeweiligen Kontaktelement in einer Ebene rechtwinklig zur Steckrichtung verlaufend angeordnet, wobei jedes Signalleiterelement als starres Bauteil ausgebildet und in dem Gehäuse für jedes Signalleiterelement eine Ausnehmung vorgesehen und derart ausgebildet ist, dass jedes Signalleiterelement zusammen mit dem zugehörigen Kontaktelement in einer Ebene senkrecht zur Steckrichtung bewegbar ist.

Zweckmäßigerweise ist jedes elektrische Kontaktelement von einer elektrisch isolierenden Hülse umgeben und ist jede Hülse eines elektrischen Kontaktelementes über ein jeweiliges elektrisch isolierendes, elastisches Federelement mit einer Hülse eines benachbarten elektrischen Kontaktelementes elastisch federnd verbunden, wobei die Federelemente in einer Querschnittsebene senkrecht zur Steckrichtung beispielsweise Ω-förmig und Hülsen und Federelemente miteinander einstückig zu einem Federgehäuse ausgebildet sind.

Am Gehäuse sind erste Rastmittel und an jedem Federelement zweite Rastmittel ausgebildet, die zusammenwirkend mit den ersten Rastmitteln die Federelemente und mit diesen die elektrischen Kontaktelemente am Gehäuse fixieren.

In einer bevorzugten Ausführungsform umfasst jedes erste Rastmittel eine elastisch federnde Lasche, die sich in Steckrichtung von dem Gehäuse erhebt und eine Ausnehmung aufweist, wobei jedes zweite Rastmittel eine Rastnase umfasst, die sich senkrecht zur Steckrichtung von dem jeweiligen Federelement erhebt und in die Ausnehmung der federnden Lasche des ersten Rastmittels passt.

Eine mechanische Kodierung, die ein unerwünschtes falsches Einstecken des erfindungsgemäßen Steckverbinders verhindert, wird dadurch zur Verfügung gestellt, dass wenigstens eine der Laschen der ersten Rastmittel des Gehäuses eine andere Breite als die übrigen Laschen aufweist.

Zum Haltern des Steckverbinders in eingestecktem Zustand erheben sich vom Gehäuse in Steckrichtung wenigstens zwei, insbesondere drei, voneinander beabstandete Rastzapfen mit jeweiliger Rastnase, die zum Einrasten in ein Gehäuse bzw. Steckinterface ausgebildet sind, welches zu den elektrischen Kontaktelementen des Steckverbinders komplementäre Kontaktelemente trägt.

Die Erfindung wird im Folgenden anhand der Zeichnung näher erläutert. Diese zeigt in:
- Fig. 1: eine erste bevorzugte Ausführungsform eines erfindungsgemäßen Steckverbinders in schematischer Aufsicht auf die Steckseite,
- Fig. 2: eine zweite bevorzugte Ausführungsform eines erfindungsgemäßen Steckverbinders in perspektivischer Ansicht,
- Fig. 3: ein Gehäuse des Steckverbinders gemäß Fig. 2 in perspektivischer Ansicht,
- Fig. 4: Kontaktelemente, Signalleiterelemente und Federgehäuse in Explosionsdarstellung,
- Fig. 5: Kontaktelemente, Signalleiterelemente und Federgehäuse in zusammengebautem Zustand in perspektivischer Darstellung,
- Fig. 6: den Steckverbinder gemäß Fig. 2 in teilweise montiertem Zustand in perspektivischer Ansicht,
- Fig. 7: das Federgehäuse des Steckverbinders gemäß Fig. 2 in perspektivischer Ansicht von unten,
- Fig. 8: das Federgehäuse des Steckverbinders gemäß Fig. 2 in perspektivischer Ansicht von oben und
- Fig. 9: das Federgehäuse des Steckverbinders gemäß Fig. 2 in Aufsicht.

Die aus Fig. 1 schematisch ersichtliche, erste bevorzugte Ausführungsform eines erfindungsgemäßen Steckverbinders 100 umfasst ein Gehäuse 110, in dem längliche Buchsenkontakte 112 angeordnet sind, von denen in der Aufsicht der Fig. 1 nur die Stirnseiten zu sehen sind. Diese Buchsenkontakte 112 sind von einem Netzwerk aus elastischen Federelementen 114 miteinander verbunden und mittels dieses Netzwerkes aus Federelementen 114 innerhalb des Gehäuses 110 an Positionen entsprechend eines Sollmaßes (Sollpositionen) für die Buchsenkontakte 112 fixiert. Diese Positionen entsprechen den Positionen von Stiftkontakten innerhalb eines Gehäuses eines Gegensteckverbinders bzw. komplementären Steckverbinders, in den der Steckverbinder einsteckbar ist. Die Buchsenkontakte 112 sind zwar durch das Netzwerk aus Federelementen 114 grundsätzlich an den Positionen gemäß Sollmaß vorpositioniert, können jedoch aufgrund der Elastizität der Federelemente 114 in der Zeichnungsebene, welche senkrecht zu einer Steckrichtung 122 des Steckverbinders 100 ist, elastisch aus ihrer jeweiligen Sollposition ausgelenkt werden. Hierbei kann sich jeder Buchsenkontakt 112 unabhängig von den anderen Buchsenkontakten 112 von dieser Sollposition in eine beliebige Richtung innerhalb der Zeichnungsebene weg bewegen. Das Netzwerk aus Federelementen 114 ist dabei derart ausgebildet, dass sich jeder Buchsenkontakt 112 um die Größenordnung von Toleranzabweichungen von den Sollpositionen gemäß Sollmaß für die einzelnen Kontakte bewegen kann. Wird nun der erfindungsgemäße Steckverbinder 100 in einen nicht dargestellten Gegenstecker bzw. komplementären Steckverbinder mit entsprechenden Stiftkontakten gesteckt, wobei die Stiftkontakte in dem Gegenstecker starr angeordnet sind, so können sich die Buchsenkontakte 112 etwas aus ihrer jeweiligen Sollposition heraus bewegen, um sich an entsprechende Stiftkontakte anzupassen, die mit Toleranzabweichung von der Sollposition gemäß Sollmaß in dem Gegenstecker starr, d.h. fest fixiert, angeordnet sind. Dies ermöglicht ein Zusammenstecken von in einer Matrix angeordneten Kontaktelementen, ohne dass sich den elektrischen Kontakt negativ beeinflussende mechanische Spannungen oder Beschädigungen innerhalb der Kontaktelemente beim Zusammenstecken aufgrund von Toleranzabweichungen der Position von Kontaktsteckern bzw. -stiften oder Kontaktbuchsen ergeben. Es versteht sich, dass in dem erfindungsgemäßen Steckverbinder auch Kontaktstifte und dementsprechend in dem Gegenstecker Kontaktbuchsen vorgesehen sein können. Auch können Buchsen und Stifte in dem Steckverbinder gemischt sein, wobei dann der Gegensteckverbinder eine entsprechend komplementäre Mischung von Buchsen und Stiften aufweist.

Die aus Fig. 2 und 6 ersichtliche, zweite bevorzugte Ausführungsform eines erfindungsgemäßen Steckverbinders 200 umfasst ein Gehäuse 210, drei Signalleiterelemente 212, drei Kontaktelemente 214 sowie ein Federgehäuse 216. Mit Pfeil 222 ist eine Steckrichtung gekennzeichnet, in die der erfindungsgemäße Steckverbinder 200 in einen komplementären Steckverbinder bzw. dessen Steckinterface beispielsweise eines Gerätes oder eines Kabels einsteckbar ist. Diese Steckrichtung 222 steht in diesem Beispiel im Wesentlichen senkrecht zu einer von dem Gehäuse 210 definierten Ebene, so dass es sich um einen Winkelstecker handelt. Dies ist jedoch lediglich beispielhaft. Die Steckrichtung 222 könnte auch mit einer Längsachse des Steckverbinders fluchten, so dass es sich nicht um einen Winkelstecker sondern einen geraden Steckverbinder handelt.

Wie insbesondere auch aus Fig. 4 ersichtlich, sind die Kontaktelemente 214 als Koaxialsteckverbinder mit Innenleiter 218 und Außenleiter 220 ausgebildet. Die Signalleiterelemente 212 sind jeweils als Streifenleitung ausgebildet, die sich in einer Ebene senkrecht zur Steckrichtung 222 erstrecken und jeweils einen Koaxialsteckverbinder 214 mit einem Kabelanschluss 224 an einem kabelseitigen Ende 226 des Steckverbinders 200 verbinden. Beispielsweise sind die Streifenleitungen 212 mit drei sandwichartig übereinander gestapelten Leiterbahnen ausgebildet, wobei die mittlere Leiterbahn das elektrische HF-Signal überträgt und die beiden äußeren Bahnen zur elektrischen Abschirmung des Signalleiters mit Masse verbunden sind.

Das Gehäuse umfasst, wie insbesondere in Fig. 3 dargestellt, Ausnehmungen 228 zur Aufnahme jeweils einer der Streifenleitungen 212. Diese Ausnehmungen 228 sind derart dimensioniert, dass sich die Streifenleitungen 212 in einer Ebene senkrecht zur Steckrichtung 222 bewegen können. Von einem Boden des Gehäuses 200 erheben sich erste Rastmittel 230 in Form von elastisch federnden Laschen mit jeweiliger Ausnehmung 232. Ebenfalls vom Boden des Gehäuses 200 erheben sich Rastzapfen 234 mit jeweiligen Rastnasen 236, welche zum Einrasten in ein Steckinterface eines Gegensteckers oder Gerätegehäuses (nicht dargestellt) ausgebildet sind, um das Gehäuse 200 mechanisch mit dem Gegenstecker oder dem Gerätegehäuse zu verbinden. Weiterhin sind am kabelseitigen Ende 226 des Gehäuses 210 elastisch federnde Rastlaschen 238 ausgebildet, die zum Befestigen der Streifenleitungen 212 mit dem Gehäuse 210 am kabelseitigen Ende 226 vorgesehen sind, wie insbesondere aus Fig. 2 ersichtlich.

Das aus den Fig. 5 und 7 bis 9 detaillierter ersichtliche Federgehäuse 216 umfasst drei Hülsen 240 aus elektrisch isolierendem Werkstoff, die jeweils einen Koaxialsteckverbinder 214 umgeben. Die Hülsen 240 sind an einer der Steckrichtung 222 zugewandten Seite an ihrem Umfang mit einer Fase 242 versehen, die als Fangbereich für entsprechende komplementäre Koaxialsteckverbinder beim Einstecken des erfindungsgemäßen Steckverbinders 200 in das Steckinterface eines komplementären Gegensteckers dienen. Die Hülsen 240 sind über elastisch federnde Federelemente 244 miteinander derart verbunden, dass die Hülsen 240 zusammen mit den Federelementen die Federhülse 216 ausbilden, welche einerseits die Koaxialsteckverbinder 214 an einer vorbestimmten Position gemäß Sollmaß (Soll-position) hält und andererseits eine elastische Auslenkung der Hülsen 240 und damit der Koaxialsteckverbinder 214 relativ zueinander erlaubt, so dass sich die Koaxialsteckverbinder 214 an toleranzbedingte Abweichungen der Position der komplementären Koaxialsteckverbinder von deren Sollposition, welche starr in dem Gegensteckverbinder bzw. dem Steckinterface, in das der erfindungsgemäße Steckverbinder 200 eingesteckt werden soll, angeordnet sind, durch entsprechende Bewegung von der Sollposition gemäß Sollmaß weg anpassen können. Mit anderen Worten ermöglicht der erfindungsgemäße Steckverbinder 200 ein gleichzeitiges Einstecken von drei separaten Koaxialsteckverbindern in entsprechende komplementäre Koaxialsteckverbinder, ohne dass diese komplementäre Koaxialsteckverbinder mit übermäßigen Anforderungen an eine geringe Toleranz der Positionierung in dem Gegenstecker angeordnet sein müssen. Dies spart Kosten und Herstellungsaufwand durch geringere Toleranzanforderungen bzw. größere zulässige Toleranzabweichungen vom Sollmaß bzw. der Sollposition der Koaxialsteckverbinder 214 und komplementären Koaxialsteckverbinder. Die Hülsen 240 und Federelemente 244 bilden das Federgehäuse 216 und sind einstückig miteinander ausgebildet.

Die die Hülsen 240 elastisch federnd verbindenden Federelemente 244 sind in einem Querschnitt senkrecht zur Steckrichtung 222 im Wesentlichen Ω-förmig ausgebildet und tragen an ihrer Außenseite zweite Rastmittel 246 in Form von Rastnasen, die in die Ausnehmungen 232 der Laschen 230 passen. Durch diese Anordnung können die Koaxialsteckverbinder 214 zwar in der Ebene senkrecht zur Steckrichtung 222 elastisch federn aus der Sollposition ausgelenkt werden, sind jedoch entlang der Steckrichtung 222 fixiert.

Bei der Montage des Steckverbinders 200 wird zunächst das Federgehäuse 216 über die Koaxialsteckverbinder 214 geschoben, so dass jede Hülse 240 einen Koaxialsteckverbinder 214 aufnimmt, wie aus Fig. 4 und 5 ersichtlich. Danach werden die Streifenleitungen 212 in die Ausnehmungen 228 des Gehäuses 210 entgegen der Steckrichtung 222 eingeschoben, bis die Rastlaschen 238 des Gehäuses 210 über den Streifenleitungen 212 und die Rastnasen 246 der Federelemente 244 des Federgehäuses 216 in den Ausnehmungen 232 der Laschen 230 einrasten, womit die jeweiligen Anordnungen aus Koaxialsteckverbinder 214, Streifenleitung 212 und Kabelanschluss 224 einerseits mit dem Gehäuse 210 verbunden sind, sich jedoch andererseits die Koaxialsteckverbinder 214 relativ zueinander durch den Freigang der Streifenleitungen 212 in den Ausnehmungen 228 und die elastische Federwirkung der Federelemente 244 in einer Ebene senkrecht zur Steckrichtung 222 in der Größenordnung von Toleranzabweichungen von der Sollposition weg bewegen können.

Wie insbesondere aus Fig. 2 und 6 ersichtlich, weisen die Laschen 230 unterschiedliche Breiten auf. Durch entsprechende Ausnehmungen im Steckinterface des Gegensteckers steht dadurch eine mechanische Kodierung zur Verfügung, die ein verdreht falsches Einstecken des Steckverbinders 200 in das Steckinterface des Gegensteckers verhindert. Somit ist sicher gestellt, dass immer der richtige Koaxialsteckverbinder 214 des Steckverbinders 200 auf den richtigen komplementären Koaxialsteckverbinder im Steckinterfase des komplementären Steckverbinders trifft.

Das Steckinterface ist beispielsweise eine Anordnung aus komplementären Koaxialsteckverbindern im Gehäuse einer Kfz-Dachantenne mit mehreren Antennen, beispielsweise einer Mobilfunkantenne und einer GPS-Antenne. Für jede Antenne ist ein eigener Koaxialsteckverbinder vorgesehen. Die elektrische Verbindung zwischen der Antenne und dem jeweiligen Endgerät, in diesem Beispiel Mobilfunktelefon und GPS-Empfänger, erfolgt direkt durch Einstecken des erfindungsgemäßen Steckverbinders 200 in das Steckinterface der Kfz-Dachantenne. Hierbei werden die jeweiligen Koaxialsteckverbinder für Mobilfunkantenne und GPS-Antenne gleichzeitig zusammen gesteckt. Eine zusätzliche Kabelverbindung kann entfallen. Die komplementären Koaxialsteckverbinder sind jeweils direkt mit der zugehörigen Antenne verbunden. Neben einer Verbesserung der Signalübertragung durch weniger Stossstellen im Signalweg ergibt sich eine vereinfachte Montage, da die jeweiligen Paare von Koaxialsteckverbinder/komplementärer Koaxialsteckverbinder für die verschiedenen Antennen nicht jeweils separat zusammen gesteckt werden müssen.

## Patentansprüche

1. Steckverbinder (100, 200) mit einem Gehäuse (110; 210) und wenigstens zwei elektrischen, jeweils eine Längsachse aufweisenden Kontaktelementen (112; 214), die an einer Steckseite des Gehäuses (110; 210) an vorbestimmten Positionen und mit jeweiliger Längsachse parallel zu einer Steckrichtung (122; 222) des Steckverbinders (100; 200) ausgerichtet angeordnet sind,
**dadurch gekennzeichnet,**
**dass** jedes elektrische Kontaktelement (112; 214) als Koaxialsteckverbinder mit einem Innenleiter (218) und einem Außenleiter (220) ausgebildet und in einer Ebene senkrecht zur Steckrichtung (122; 222) bewegbar in dem Gehäuse (110, 210) angeordnet ist und über wenigstens ein elektrisch isolierendes, elastisches Federelement (114; 244) mit wenigstens einem zweiten elektrischen Kontaktelement (112; 214) elastisch federnd verbunden ist, wobei das elastische Federelement (114; 244) derart angeordnet und ausgebildet ist, dass die elektrischen Kontaktelemente (112; 214) an der jeweiligen vorbestimmten Position bis auf Toleranzabweichungen vorpositioniert sind und von dieser Stelle in der Ebene senkrecht zur Steckrichtung (122; 222) elastisch federnd auslenkbar sind.

2. Steckverbinder (100, 200) nach Anspruch 1, **dadurch gekennzeichnet, dass** die elektrischen Kontaktelemente (112; 214) in dem Gehäuse (110; 210) derart bewegbar angeordnet sind, dass die Bewegbarkeit der elektrischen Kontaktelemente (112; 214) in der Ebene senkrecht zur Steckrichtung (222) ein Verkippen und/oder ein translatorisches Parallelverschieben der Längsachsen der elektrischen Kontaktelemente (112; 214) umfasst.

3. Steckverbinder (100, 200) nach wenigstens einem der vorhergehenden Ansprüche, **dadurch gekennzeichnet, dass** jedes elektrische Kontaktelement (112; 214) mit einem Signalleiterelement (212) verbunden ist, welches jeweils ein elektrisches Kontaktelement (112; 214) mit einer Anschlussstelle (224) für ein Kabel elektrisch verbindet.

4. Steckverbinder (100; 200) nach Anspruch 3, **dadurch gekennzeichnet, dass** jedes Signalleiterelement (212) als Koaxialleitung oder Streifenleitung ausgebildet ist.

5. Steckverbinder (100; 200) nach Anspruch 3 oder 4, **dadurch gekennzeichnet, dass** jedes Signalleiterelement (212) mit einer elektrischen Abschirmung ausgebildet ist.

6. Steckverbinder (200) nach wenigstens einem der Ansprüche 3 bis 5, **dadurch gekennzeichnet, dass** alle Signalleiterelemente (212) ausgehend von dem jeweiligen Kontaktelement (214) in einer Ebene rechtwinklig zur Steckrichtung (222) verlaufend angeordnet sind.

7. Steckverbinder (200) nach wenigstens einem der Ansprüche 3 bis 6, **dadurch gekennzeichnet, dass** jedes Signalleiterelement (212) als starres Bauteil ausgebildet und in dem Gehäuse (210) für jedes Signalleiterelement (212) eine Ausnehmung (228) vorgesehen und derart ausgebildet ist, dass jedes Signalleiterelement (212) zusammen mit dem zugehörigen Kontaktelement (214) in einer Ebene senkrecht zur Steckrichtung (222) bewegbar ist.

8. Steckverbinder (200) nach wenigstens einem der vorhergehenden Ansprüche, **dadurch gekennzeichnet, dass** jedes elektrische Kontaktelement (214) von einer elektrisch isolierenden Hülse (240) umgeben ist und jede Hülse (240) eines elektrischen Kontaktelementes (214) über ein jeweiliges elektrisch isolierendes, elastisches Federelement (244) mit einer Hülse (240) eines benachbarten elektrischen Kontaktelementes (214) elastisch federnd verbunden ist.

9. Steckverbinder (200) nach Anspruch 8, **dadurch gekennzeichnet, dass** die Federelemente (244) in einer Querschnittsebene senkrecht zur Steckrichtung (222) Ω-förmig ausgebildet sind.

10. Steckverbinder (200) nach Anspruch 8 oder 9, **dadurch gekennzeichnet, dass** Hülsen (240) und Federelemente (244) miteinander einstückig zu einem Federgehäuse (216) ausgebildet sind.

11. Steckverbinder (200) nach wenigstens einem der vorhergehenden Ansprüche, **dadurch gekennzeichnet, dass** am Gehäuse (210) erste Rastmittel (230) und an jedem Federelement (244) zweite Rastmittel (246) ausgebildet sind, die zusammenwirkend mit den ersten Rastmitteln (230) die Federelemente (244) am Gehäuse (210) fixieren.

12. Steckverbinder (200) nach Anspruch 11, **dadurch gekennzeichnet, dass** jedes erste Rastmittel (230) eine elastisch federnde Lasche umfasst, die sich in Steckrichtung von dem Gehäuse (210) erhebt und eine Ausnehmung (232) aufweist, wobei jedes zweite Rastmittel (246) eine Rastnase umfasst, die sich senkrecht zur Steckrichtung (222) von dem jeweiligen Federelement (244) erhebt und in die Ausnehmung (232) der federnden Lasche (230) des ersten Rastmittels passt.

13. Steckverbinder (200) nach Anspruch 12, **dadurch gekennzeichnet, dass** wenigstens eine der Laschen (230) der ersten Rastmittel des Gehäuses (210) eine andere Breite als die übrigen Laschen (230) aufweist.

14. Steckverbinder (200) nach wenigstens einem der vorhergehenden Ansprüche, **dadurch gekennzeichnet, dass** sich vom Gehäuse (210) in Steckrichtung (222) wenigstens zwei, insbesondere drei, voneinander beabstandete Rastzapfen (234) mit jeweiliger Rastnase (236) erheben, die zum Einrasten in ein Gehäuse bzw. Steckinterface ausgebildet sind, welches zu den elektrischen Kontaktelementen (214) des Steckverbinders (200) komplementäre Kontaktelemente trägt.

## Claims

1. Insertion-connected connector (100, 200) having a housing (110, 210) and having at least two electrical contact elements (112, 214) which each have a longitudinal axis and which are arranged in predetermined positions on an insertion side of the housing (110, 210), orientated to have their respective longitudinal axes parallel to a direction of insertion (122, 222) of the insertion-connected connector (100, 200), **characterised in that** each electrical contact element (112, 214) is in the form of a co-axial insertion-connected connector having a centre conductor (218) and an outer conductor (220) and is arranged in the housing (110, 210) to be movable in a plane perpendicular to the direction of insertion (122, 222) and is connected, in an elastically resilient manner, to at least one second electrical contact element (112, 214) by means of at least one electrically insulating elastic resilient member (114, 244), the elastic resilient member (114, 244) being so arranged and formed that the electrical contact elements (112, 214) are, except for differences due to tolerances, pre-positioned at the respective predetermined positions and can be deflected, in an elastically resilient manner, from these locations in the plane perpendicular to the direction of insertion (122, 222).

2. Insertion-connected connector (100, 200) according to claim 1, **characterised in that** the electrical contact elements (112, 214) are arranged in the housing (110, 210) to be movable in such a way that the mobility of the electrical contact elements (112, 214) in the plane perpendicular to the direction of insertion (222) encompasses tilting of the longitudinal axes of the electrical contact elements (112, 214) and/or a displacement thereof in translation in a parallel position.

3. Insertion-connected connector (100, 200) according to at least one of the foregoing claims, **characterised in that** each electrical contact element (112, 214) is connected to a signal conductor member (212) which in each case connects an electrical contact element (112, 214) electrically to a connecting point (224) for a cable.

4. Insertion-connected connector (100, 200) according to claim 3, **characterised in that** each signal conductor member (212) is in the form of a co-axial line or a strip line

5. Insertion-connected connector (100, 200) according to claim 3 or 4, **characterised in that** each signal conductor member (212) is formed to have electrical screening.

6. Insertion-connected connector (200) according to at least one of claims 3 to 5, **characterised in that** all the signal conductor members (212) are arranged to extend in a plane at right angles to the direction of insertion (222), starting from the given contact element (214).

7. Insertion-connected connector (200) according to at least one of claims 3 to 6, **characterised in that** each signal conductor member (212) is in the form of a rigid component and a recess (228) is provided in the housing (210) for each signal conductor member (212) and is so formed that each signal conductor member (212) can be moved, together with the associated contact element (214), in a plane perpendicular to the direction of insertion (222).

8. Insertion-connected connector (200) according to at least one of the foregoing claims, **characterised in that** each electrical contact element (214) is surrounded by an electrically insulating sleeve (240) and each sleeve (240) of an electrical contact element (214) is connected in an elastically resilient manner to a sleeve (240) of an adjacent electrical contact element (214) by means of a respective electrically insulating elastic resilient member (244).

9. Insertion-connected connector (200) according to claim 8, **characterised in that** the resilient members (244) are formed to be Ω-shaped in a cross-sectional plane perpendicular to the direction of insertion (222).

10. Insertion-connected connector (200) according to claim 8 or 9, **characterised in that** the sleeves (240) and resilient members (244) are formed to be in one piece with one another to form a resilient housing (216).

11. Insertion-connected connector (200) according to at least one of the foregoing claims, **characterised in that** first latching means (230) are formed on the housing (210) and on each resilient member (244) are formed second latching means (246) which, by cooperating with the first latching means (230), fix the resilient members (244) to the housing (210).

12. Insertion-connected connector (200) according to claim 11, **characterised in that** each first latching means (230) comprises an elastically resilient tongue which rises from the housing (210) in the direction of insertion and which has a recess (232), with each second latching means (246) comprising a latching nose which rises from the given resilient member (244) perpendicularly to the direction of insertion (222) and fits into the recess (232) in the resilient tongue (230) comprising the first latching means.

13. Insertion-connected connector (200) according to claim 12, **characterised in that** at least one of the tongues (230) comprising the first latching means on the housing (210) is of a different width from the other tongues (230).

14. Insertion-connected connector (200) according to at least one of the foregoing claims, **characterised in that** there rise from the housing (210) in the direction of insertion (222) at least two, and in particular three, latching spigots (234) spaced apart from one another having respective latching noses (236) which are formed to latch into a housing or insertion interface which carries contact elements complementary to the electrical contact elements (214) of the insertion-connected connector (200).

## Revendications

1. Connecteur enfichable (100, 200) comprenant un boîtier (110 ; 210) et au moins deux éléments de contact électrique (112 ; 214) présentant chacun un axe longitudinal, qui sont agencés sur un côté enfichage du boîtier (110 ; 210) à des positions déterminées et orientés de telle sorte que leurs axes longitudinaux respectifs sont parallèles à une direction d'enfichage (122 ; 222) du connecteur enfichable (100 ; 200),
**caractérisé en ce que** chaque élément de contact électrique (112 ; 214) est réalisé sous forme de connecteur enfichable coaxial avec un conducteur intérieur (218) et un conducteur extérieur (220) et est agencé dans le boîtier (110, 210) de façon déplaçable dans un plan perpendiculaire à la direction d'enfichage (122 ; 222), et est relié à au moins un second élément de contact électrique (112 ; 214) avec effet de ressort élastique via au moins un élément de ressort élastique (114 ; 244) électriquement isolant, dans lequel l'élément de ressort élastique (114 ; 244) est agencé et réalisé de telle manière que les éléments de contact électrique (112 ; 214) sont préalablement positionnés à la position déterminée respective, aux écarts de tolérance près, et peuvent être défléchis avec effet de ressort élastique depuis cet emplacement dans le plan perpendiculaire à la direction d'enfichage (122 ; 222).

2. Connecteur enfichable (100, 200) selon la revendication 1, **caractérisé en ce que** les éléments de contact électrique (112 ; 214) sont agencés dans le boîtier (110 ; 210) en étant déplaçables de telle manière que la mobilité des éléments de contact électrique (112 ; 214) dans le plan perpendiculaire à la direction d'enfichage (222) inclut un basculement et/ou un déplacement en translation parallèle des axes longitudinaux des éléments de contact électrique (112 ; 214).

3. Connecteur enfichable (100, 200) selon l'une au moins des revendications précédentes, **caractérisé en ce que** chaque élément de contact électrique (112 ; 214) est relié à un élément de ligne de signalisation (212) qui établit une liaison électrique respective entre un élément de contact électrique (112 ; 214) et un emplacement de raccordement (224) pour un câble.

4. Connecteur enfichable (100 ; 200) selon la revendication 3,
**caractérisé en ce que** chaque élément de ligne de signalisation (212) est réalisé sous forme de ligne coaxiale ou de ligne en ruban.

5. Connecteur enfichable (100 ; 200) selon la revendication 3 ou 4,
**caractérisé en ce que** chaque élément de ligne de signalisation (212) est réalisé avec un blindage électrique.

6. Connecteur enfichable (200) selon l'une au moins des revendications 3 à 5, **caractérisé en ce que** tous les éléments de ligne de signalisation (212) sont agencés, en partant de l'élément de contact (214) respectif, de manière à s'étendre dans un plan perpendiculaire à la direction d'enfichage (222).

7. Connecteur enfichable (200) selon l'une au moins des revendications 3 à 6, **caractérisé en ce que** chaque élément de ligne de signalisation (212) est réalisé sous forme de composant rigide, et, dans le boîtier (210), il est prévu pour chaque élément de ligne de signalisation (212) un évidement (228) réalisé de telle façon que chaque élément de ligne de signalisation (212) est déplaçable conjointement avec l'élément de contact associé (214) dans un plan perpendiculaire à la direction d'enfichage (222).

8. Connecteur enfichable (200) selon l'une au moins des revendications précédentes, **caractérisé en ce que** chaque élément de contact électrique (214) est entouré par une douille électriquement isolante (240), et chaque douille (240) d'un élément de contact électrique (214) est reliée, avec effet de ressort élastique, via un élément de ressort élastique respectif (244) électriquement isolant, à une douille (240) d'un élément de contact électrique (214) voisin.

9. Connecteur enfichable (200) selon la revendication 8, **caractérisé en ce que** les éléments de ressort (244) sont réalisés en forme de Q dans un plan de coupe transversal perpendiculaire à la direction d'enfichage (222).

10. Connecteur enfichable (200) selon la revendication 8 ou 9,
**caractérisé en ce que** les douilles (240) et les éléments de ressort (244) sont réalisés ensemble d'un seul tenant pour former un boîtier à ressort (216).

11. Connecteur enfichable (200) selon l'une au moins des revendications précédentes, **caractérisé en ce que** des premiers moyens à enclenchement (230) sont réalisés sur le boîtier (210), et des seconds moyens à enclenchement (246) sont réalisés sur chaque élément de ressort (244), lesquels fixent les éléments de ressort (244) sur le boîtier (210) par coopération avec les premiers moyens à enclenchement (230).

12. Connecteur enfichable (200) selon la revendication 11, **caractérisé en ce que** chacun des premiers moyens à enclenchement (230) comprend une patte à effet ressort élastique, qui se dresse depuis le boîtier (210) dans la direction d'enfichage, et comporte un évidement (232), dans lequel chacun des seconds moyens à enclenchement (246) comprend un ergot d'enclenchement qui se dresse depuis l'élément de ressort respectif (244) perpendiculairement à la direction d'enfichage (222), et s'ajuste dans l'évidement (232) de la patte à effet élastique (230) du premier moyen à enclenchement.

13. Connecteur enfichable (200) selon la revendication 12, **caractérisé en ce que** l'une au moins des pattes (230) du premier moyen à enclenchement du boîtier (210) présente une largeur différente de celle des autres pattes (230).

14. Connecteur enfichable (200) selon l'une au moins des revendications précédentes, **caractérisé en ce qu'**au moins deux, et en particulier trois, tenons d'enclenchement (234), écartés les uns des autres et présentant des ergots d'enclenchement respectifs (236), se dressent depuis le boîtier (210) dans la direction d'enfichage (222), lesquels sont réalisés pour venir s'enclencher dans un boîtier ou respectivement dans une interface à enfichage qui porte des éléments de contact complémentaires aux éléments de contact électrique (214) du connecteur enfichable (200).
